# FASCICULE DE BREVET EUROPEEN

(11) **EP 1 477 413 B1**
(45) Date de publication et mention de la délivrance du brevet: **11.10.2006**
(21) Numéro de dépôt: 04291216.2
(22) Date de dépôt: 12.05.2004
(51) Int. Cl.: B65D 5/50, B65D 5/48, B65D 77/04

(54) **Emballage pour bouteille**
Verpackung für Flasche
Packaging for bottle

(30) Priorité: 12.05.2003 FR 0305685
(43) Date de publication de la demande: 17.11.2004
(73) Titulaire: KAYSERSBERG PACKAGING, 68320 Kunheim (FR)
(72) Inventeur: Leuillier, Paul, 80100 Le Plessier Rozainvillers (FR)
(74) Mandataire: David, Daniel

(56) Documents cités:
- GB-A- 1 158 180
- US-A- 2 779 527
- US-A- 3 056 536

## Description

La présente invention porte sur un emballage pour bouteille, réalisé en carton ondulé ou autre matériau similaire. Elle vise en particulier un emballage pour envoi postal.

Les bouteilles en verre sont des objets fragiles qui doivent bénéficier d'une protection particulièrement soignée quand on les envoie par la poste ou autre moyen de transport public. Les colis doivent pouvoir être manipulés comme les autres paquets sans que l'on exige de la part des opérateurs de l'organisme de transport une attention supplémentaire.

On prévoit généralement des moyens assurant une protection renforcée de la ou des bouteilles contre les chocs. Il s'agit par exemple de cales intérieures qui visent à immobiliser les objets et à éviter qu'ils n'entrent en contact entre eux ou les parois. Les cales doivent permettre aussi d'absorber l'énergie des chocs.

Les documents US 2 779 527 A et US 3 056 536 A montrent des emballages pour batterie présentant des moyens de protection renforcée consistant en des parois latérales doublées sur une partie de leur hauteur.

La demanderesse s'est fixé comme objectif la réalisation d'un emballage pour bouteille offrant une protection de type apte à être envoyé par la poste.

La demanderesse s'est également fixé comme objectif la mise au point d'un concept d'emballage pouvant être appliqué à la réalisation de caisses pour le transport respectivement d'une, deux, trois ou six bouteilles.

La demanderesse s'est aussi fixé comme objectif la réalisation d'un emballage ne nécessitant pas l'assemblage de plusieurs pièces distinctes par l'utilisateur. En particulier, l'objectif visé porte sur un emballage que l'on met en volume à partir d'une plaque unique de carton ou d'autre matériau.

L'invention permet d'atteindre ces objectifs. L'emballage de l'invention pour au moins un bouteille en carton ondulé ou matériau similaire comprenant quatre parois latérales et un fond réalisés à partir d'une seule plaque comportant au moins quatre panneaux formant les parois latérales et des volets prolongeant sur un les dits panneaux pour le fond, est caractérisé par le fait que deux premières parois latérales opposées sont doublées chacune sur une partie de leur hauteur par deux épaisseurs de carton formées par des panneaux d'au moins un premier volet constituant le fond, assurant à la fois le calage de la bouteille et un amortissement des chocs, l'emballage comportant également des volets formant couvercle, un desdits volets au moins étant agencé pour le calage du goulot de la bouteille.

En particulier les panneaux de doublage sont formés par un double pliage à 180° de deux premiers volets. Il s'agit des volets prolongeant les panneaux formant les deux premières parois latérales. Avantageusement, les deux premiers volets comprennent un rabat couvrant chacun une moitié du fond de l'emballage, pour former au moins une des parois du fond.

La carton ondulé est conventionnel pour ce type emballage. Il peut s'agir d'un carton à simple ou double cannelure avec une feuille de recouvrement sur les deux faces de préférence.

On a constaté avec surprise que l'on obtenait une excellente résistance aux chocs par ce moyen de calage interne réalisé par le pliage en accordéon et le repliement vers l'intérieur des parois, des volets servant à former le fond.

Conformément à une autre caractéristique, le fond est constitué par des volets prolongeant les quatre panneaux formant les parois latérales. On réalise ainsi aussi un moyen d'amortissement contre les chocs orientés selon l'axe de la bouteille.

Conformément à une autre caractéristique, l'emballage comporte des volets formant couvercle, un desdits volets au moins étant agencé pour le calage du goulot de la bouteille.

Selon un mode de réalisation particulier pour emballage à une seule bouteille, les parois latérales comprennent un cinquième panneau doublant l'une des parois latérales.

Selon un autre mode de réalisation, pour au moins deux bouteilles le fond comprend au moins un deuxième volet prolongé par un rabat formant cloison de séparation longitudinale entre les deux bouteilles.

En particulier pour six bouteilles, l'emballage comprend un cinquième panneau de la largeur d'une demi-paroi latérale et un sixième panneau formant cloison de séparation des bouteilles adjacent au cinquième panneau.

L'invention permet ainsi de décliner une gamme d'emballages de une à six bouteilles en utilisant chaque fois une seule plaque de carton. Non seulement on rend le stockage des emballages pour les différentes références plus aisé, mais l'utilisateur sait rapidement passer d'un modèle à l'autre, les procédures de montage étant communes.

D'autres caractéristiques et avantages ressortiront de la description qui suit de différents modes de réalisation non limitatifs de l'invention, en référence aux dessins annexés sur lesquels
La figure 1 représente une plaque de carton pour un emballage une bouteille conforme à l'invention
La figure 2 représente une plaque de carton pour un emballage trois bouteilles conforme à l'invention.
La figure 3 représente une plaque de carton pour un emballage six bouteilles conforme à l'invention
La figure 4 représente les différentes étapes de montage d'un emballage six bouteilles à partir d'une plaque selon la figure 3.

On a représenté sur la figure 1 une plaque de carton ondulé convenablement découpée et marquée pour réaliser un emballage une bouteille conforme à l'invention. Il s'agit d'une carton ondulé tel qu'on l'utilise par exemple pour les colis à envoyer par la poste. On peut aussi utiliser une plaque en matière plastique de type alvéolaire que l'on substitue au carton pour réaliser des emballages.

Sur la plaque 1, on a représenté les lignes de pliage par des tirets. On réalise ces lignes, par exemple en écrasant le carton au moyen d'un outil approprié. Les découpes sont représentées en traits pleins. Les lignes dites « slittées » c'est à dire coupées à mi-chair de manière à permettre le pliage à 180° de la plaque sont représentées par des tirets associés à des tirets perpendiculaires.

La plaque comprend ainsi cinq panneaux adjacents numérotés successivement 2, 3, 4, 5 et 6 de forme rectangulaire reliés par des lignes de pliages dans leur plus grande dimension. D'un côté, les panneaux se prolongent respectivement par les volets 21, 31, 41, 51 et 61. De l'autre côté les panneaux se prolongent respectivement par les volets 22, 32, 42, 52 et 62. Les volets s'articulent autour des lignes de pliage de manière à pouvoir être rabattus à 90° les uns par rapport aux autres.

Les premiers volets 31 et 51 cependant sont reliés à leur panneau respectif par une ligne de pliage double 31' et 51' permettant un pliage à 180°.

Les volets 31 et 51 sont subdivisés par une première ligne « slittée », 31S et 51S respectivement, qui délimite deux panneaux, 31A et 31B, 51A et 51b respectivement. Deux parties 31R et 51R formant des rabats sont adjacentes des panneaux 31B et 51B respectivement. La largeur des rabats est ici à peu près la moitié de la longueur des lignes de pliage.

Le volet 21 comprend sur son bord libre un moyen d'attache 21A. Il en est de même 22R du volet 22. Le volet 42 comprend une découpe prévue pour recevoir le goulot de la bouteille.

On monte l'emballage ainsi. On plie les panneaux à 90° de manière à former un parallélépipède rectangle. On superpose les panneaux 2 et 6 l'un sur l'autre. On a une paroi double à ce niveau. Pour maintenir l'ensemble on introduit la languette 23 dans la fente 65 correspondante ménagée entre les panneaux 5 et 6.

Pour former le fond :
- on écarte les volets 31 et 51,
- on rabat le panneau 41 à 180° contre la paroi 4,
- on rabat les volets 31 et 51 vers l'intérieur contre les parois 3 et 5,
- on plie les panneaux 31B et 51B sur les panneaux 31A et 51A respectivement,
- on plie les rabats 31R et 51R à 90° parallèlement au fond,
- on plie les deux volets 21 et 61 à 90° pour former le fond,
- on verrouille le fond par le moyen d'attache 21A.

Le fond comprend donc trois épaisseurs : les rabats 21R et 51R, le volet 21 et le volet 61.

L'emballage étant ainsi mis en volume on peut placer la bouteille à l'intérieur et fermer en rabattant les rabats. On commence par caler la bouteille en glissant le rabat 42 avec son encoche sur le goulot de la bouteille. Les rabats des autres panneaux assurent le calage dans le sens longitudinal de la bouteille. Celle-ci est de ce fait fermement maintenue à l'intérieur. La double épaisseur sur la parois 31 et 51 assure à la fois un calage et un amortissement des chocs.

Un tel emballage s'est révélé très efficace en cas de chute. Lancée d'un étage en haut d'un escalier, la bouteille n'a pas été endommagée.

La figure 2 montre un emballage semblable au précédent adapté pour loger trois bouteilles.

Il comprend quatre panneaux 102, 103, 104 et 105. Les panneaux 103 et 105 sont suffisamment larges pour tenir trois bouteilles côte à côte. D'un côté, on retrouve les volets 121, 131, 141et 151, et de l'autre les volets 121, 132, 142 et 152.

Comme dans l'exemple de la figure 1, les volets 131 et 151 comprennent deux panneaux 131A 131B et 151A 151B, séparés par une ligne « slittée », ainsi que les rabats 131R et 151R. Le rabat comprend une languette de fixation 151F

Cette réalisation se distingue de la précédente par les volets 121 et 141 qui sont prolongés par un rabat 121R et 141R dont la longueur est, au plus, aussi grande que celle des panneaux 102 et 104.

Pour le montage,
- On forme le parallélépipède avec les quatre panneaux puis on forme le fond.
- On rabat les panneaux 131A et 151A contre les panneaux 103 et 105 puis les panneaux 131B et 151B contre les panneaux 131A et 151A.
- On rabat ensuite les volets 121 et 141 de façon que leur rabat respectif 121R et 141R vienne former des séparations dans le volume de la caisse pour les trois bouteilles.
- On plie ensuite les rabats 131R et 151R à 90° que l'on verrouille ensemble par le moyen d'attache 151F.

Le fond est ainsi formé ainsi que les séparations pour les trois bouteilles. On glisse les bouteilles dans la caisse et on les cale au moyen du rabat 132 qui comporte des encoches pour recevoir les trois goulots. Les volets 122 142 et 152 assurent un calage dans le sens longitudinal. Le volet 152 comporte un moyen d'attache comme cela est visible sur la figure 2.

Le fond comprend donc trois épaisseurs : les volets 121 et 141 en partie, le rabat 131R et le rabat 151R.

On a représenté sur la figure 3, un mode de réalisation de l'invention pour six bouteilles avec une cloison de séparation intérieure.

La caisse comprend 6 panneaux adjacents numérotés successivement 602, 603, 604, 605, 606 et 607. D'un côté ils sont prolongés par les volets 621, 631, 641, 651, 661 et 671.

La largeur des deux panneaux 602 et 606 est sensiblement la moitié de celle du panneau 604 et correspond à celle d'une bouteille. Les panneaux 603, 605 et 607 sont aussi larges que trois bouteilles

La fonction de ces volets est la suivante. Les volets 631 et 651 sont séparés dans le sens de la longueur par une ligne « slittée » comme dans les deux réalisations précédentes, en deux panneaux 631A, 631B et 651A et 651B. On retrouve aussi les rabats 631R et 651R.

Les volets 621, 641 et 661 comprennent chacun un rabat 621R, 641R et 661R pour former les séparations transversales à celle formée par le panneau 607.

Les panneaux comprennent également chacun les volets numérotés successivement 622, 632, 642, 652, 662 et 672. Les volets 632 et 672 sont découpés avec des encoches pour loger les goulots des bouteilles.

Le montage est le suivant comme on le voit sur la figure 4:

On met en volume la caisse en formant un parallélépipède avec cette différence par rapport aux deux réalisations précédentes que les deux panneaux 602 et 606 forment ensemble la paroi opposée à la paroi 604. Le panneau 607 est tourné à 90° vers l'intérieur de la caisse pour former une séparation en deux compartiments égaux.

On forme ensuite le fond de la caisse :
- On rabat les panneaux 631A et 651A contre les parois respectives 603 et 605.
- On plie les panneaux 631B, 651B contre les panneaux 631A et 651A, voir figure 4A.
- On rabat à 90° les volets 621, 641 et 661.
- On plie à 90° les rabats 621R, 641R et 661R pour former les cloisons transversales à la cloison 607, voir figure 4B.
- On plie les rabats 631R et 651R que l'on verrouille pour former le fond de la caisse.
- On retourne la caisse, on peut ainsi loger six bouteilles dans chacun des alvéoles, voir figure 4C.
- On referme en calant d'abord les goulots latéralement avec les encoches ménagées dans les volets 632 et 672 puis en calant ceux-ci dans le sens longitudinal par les volets 622,642 et 662. Le volet 652 est pourvu d'un moyen avec lequel on verrouille le couvercle.

L'invention n'est pas limitée aux modes de réalisation décrits. Elle englobe également toutes les variantes à la portée de l'homme du métier dans le cadre des revendications suivantes.

## Revendications

1. Emballage pour au moins une bouteille, en carton ondulé ou matériau similaire comprenant quatre parois latérales et un fond réalisés à partir d'une seule plaque comportant au moins quatre panneaux formant les parois latérales et des volets prolongeant sur un côté les dits panneaux pour former le fond, **caractérisé par le fait que** deux premières parois latérales (3, 5 ; 103, 105 ; 603, 605) opposées sont doublées chacune sur une partie de leur hauteur par deux épaisseurs de carton formées par des panneaux d'au moins un premier volet (31, 51 ; 131, 151 ; 631, 651) constituant le fond assurant à la fois le calage de la bouteille et un amortissement des chocs, l'emballage comportant également des volets formant couvercle, dont un desdits volets au moins est agencé pour le calage du goulot de la bouteille.

2. Emballage selon la revendication 1 dont les panneaux de doublage sont formés par un double pliage à 180° de deux premiers volets (31, 51 ; 131, 151 ; 631, 651) prolongeant les panneaux (3, 5 ; 103, 105 ; 603, 605) formant les deux premières parois latérales.

3. Emballage selon la revendication 2 dont les deux premiers volets comprennent un rabat (31R, 51R; 631R, 651R) couvrant chacun une moitié du fond de l'emballage.

4. Emballage selon la revendication 1 2 ou 3 dont le fond est constitué par des volets prolongeant les quatre panneaux formant les parois latérales.

5. Emballage selon l'une des revendications 1 à 4, pour une bouteille dont les parois latérales comprennent un cinquième panneau (6) doublant l'une des parois latérales.

6. Emballage selon l'une des revendications 1 à 4 pour au moins deux bouteilles dont le fond comprend au moins un deuxième volet (121, 141) prolongé par un rabat (121R, 141R) formant cloison de séparation longitudinale entre les deux bouteilles.

7. Emballage selon la revendication 6 pour six bouteilles comprenant un cinquième panneau (606) de la largeur d'une demi-paroi latérale et un sixième panneau (607) formant cloison de séparation des bouteilles adjacent au cinquième panneau.

8. Emballage selon la revendication 6 dont le sixième panneau comprend un volet de calage (672) du goulot des bouteilles.

## Claims

1. Packaging for at least one bottle, produced from corrugated cardboard or a similar material comprising four lateral walls and a bottom all formed from a single sheet comprising at least four panels forming the lateral walls and flaps extending said panels on one side to form the bottom, **characterised in that** two first opposite lateral walls (3, 5; 103, 105; 603, 605) are each overlaid over part of their height by two thicknesses of cardboard formed by panels of at least one first flap (31, 51; 131, 151; 631, 651) forming the bottom, ensuring that the bottle is secure and that shocks are damped, the packaging also comprising flaps forming a lid, wherein at least one of said flaps is arranged to secure the neck of the bottle.

2. Packaging as claimed in Claim 1, wherein the overlying panels are formed by a 180° double fold of two first flaps (31, 51; 131, 151; 631, 651) extending the panels (3, 5; 103, 105; 603, 605) forming the two first lateral walls.

3. Packaging as claimed in Claim 2, wherein the two first flaps comprise a turnover (31R, 51R; 631R, 651R) each covering one half of the bottom of the packaging.

4. Packaging as claimed in Claim 1, 2 or 3, wherein the base is formed by flaps extending the four panels forming the lateral walls.

5. Packaging as claimed in any one of Claims 1 to 4, for a bottle, wherein the lateral walls comprise a fifth panel (6) overlying one of the lateral walls.

6. Packaging as claimed in any one of Claims 1 to 4, for at least two bottles, wherein the bottom comprises at least one second flap (121, 141) extended by a turnover (121R, 141R) forming a longitudinal partition between the two bottles.

7. Packaging as claimed in Claim 6, for six bottles, comprising a fifth panel (606) having the width of a lateral half-wall and a sixth panel (607) forming a partition for the bottles adjacent to the fifth panel.

8. Packaging as claimed in Claim 6, wherein the sixth panel comprises a flap (672) for securing the neck of the bottles.

## Patentansprüche

1. Verpackung aus Wellpappe oder einem ähnlichen Material für wenigstens eine Flasche, aufweisend vier Seitenwände und einen Boden, die hergestellt sind aus einem einzigen Zuschnitt, der wenigstens vier die Seitenwände bildende Felder und an einer Seite der genannten Felder vorspringende Flügel zur Bildung des Bodens aufweist, **dadurch gekennzeichnet, daß** zwei gegenüberliegende erste Seitenwände (3, 5; 103, 105; 603, 605)jeweils auf einem Teil ihrer Höhe durch zwei aus Feldern wenigstens eines den Boden bildenden ersten Flügels (31, 51; 131, 151; 631, 651) gebildete Materialdichten verstärkt sind, wodurch gleichzeitig das Positionieren der Flasche und eine Stoßdämpfung gewährleistet sind, wobei die Verpackung auch Deckel bildende Flügel aufweist, wobei wenigstens einer der genannten Flügel zum Positionieren des Flaschenhalses angeordnet ist.

2. Verpackung nach Anspruch 1, wobei die Verstärkungsfelder durch eine Doppelfaltung um 180 Grad derjenigen beiden ersten Flügel (31, 51, 131, 151; 631, 651) gebildet sind, welche die die beiden ersten Seitenwände bildenden Felder (3, 5; 103, 105; 603, 605) verlängern.

3. Verpackung nach Anspruch 2, wobei die beiden ersten Flügel jeweils eine Klappe (31R, 51R; 631R, 651R) aufweisen, die eine Hälfte des Verpackungsbodens abdeckt.

4. Verpackung nach Anspruch 1, 2 oder 3, wobei der Boden aus den Flügeln besteht, welche vier, die Seitenwände bildende Felder verlängern.

5. Verpackung nach einem der Ansprüche 1 bis 4 für eine Flasche, wobei die Seitenwände ein fünftes Feld (6) aufweisen, das eine der Seitenwände verstärkt.

6. Verpackung nach einem der Ansprüche 1 bis 4 für wenigstens zwei Flaschen, wobei der Boden wenigstens einen zweiten Flügel (121, 141), verlängert durch eine Klappe (121R, 141R) aufweist, welche eine longitudinale Trennwand zwischen den beiden Flaschen bildet.

7. Verpackung nach Anspruch 6 für sechs Flaschen, aufweisend ein fünftes Feld (606) von der Größe einer halben Seitenwand und ein sechstes Feld (607) zur Bildung einer Trennwand für dem fünften Feld benachbarte Flaschen.

8. Verpackung nach Anspruch 6, wobei das sechste Feld einen Positionierungsflügel (672) für Flaschenhälse aufweist.
